# EUROPÄISCHE PATENTSCHRIFT

(11) **EP 0 580 813 B1**
(45) Veröffentlichungstag und Bekanntmachung des Hinweises auf die Patenterteilung: **13.03.1996**
(21) Anmeldenummer: 92922239.6
(22) Anmeldetag: 04.11.1992
(51) Int. Cl.: E04F 21/12

(54) **VERFAHREN UND VORRICHTUNG ZUM MONOLITHISCHEN AUFBRINGEN EINER DÄMM- UND/ODER BRANDSCHUTZMASSE AUF EINE FLÄCHE**
METHOD AND DEVICE FOR THE MONOLITHIC APPLICATION OF A THERMAL-INSULATION AND/OR FIRE-PROTECTION COMPOUND TO A SURFACE
PROCEDE ET DISPOSITIF POUR LE DEPOT MONOLITHIQUE D'UNE MATIERE ISOLANTE ET/OU IGNIFUGE SUR UNE SURFACE

(30) Priorität: 17.02.1992 AT 266/92
(43) Veröffentlichungstag der Anmeldung: 02.02.1994
(73) Patentinhaber: BURIAN GESELLSCHAFT M.B.H. & CO. KG, A-1210 Wien (AT)
(72) Erfinder: POTUZNIK, Walter, A-1100 Wien (AT); HIMMEL, Josef, A-2344 Maria Enzersdorf (AT)
(74) Vertreter: Puchberger, Rolf, Dipl. Ing.
(86) Internationale Anmeldenummer: AT9200137
(87) Internationale Veröffentlichungsnummer: WO9316250

(56) Entgegenhaltungen:
- DE-A- 2 156 096
- DE-C- 1 202 977
- US-A- 3 740 260

## Beschreibung

Die Erfindung betrifft ein Verfahren zum monolithischen Aufbringen einer Dämm- und/oder Brandschutzmasse auf eine Fläche mittels einer Spritzpistole, in der knapp vor dem düsenförmigen Austritt gasförmiges Druckmittel und Bindemittel oder Kleber eingebracht werden und eine Vorrichtung zur Durchführung des Verfahrens mit einer Spritzpistole, in die ein Schlauch für die Zufuhr von gasförmigem Druckmittel, eine Zuleitung für Bindemittel oder Kleber sowie ein Schlauch für die Zufuhr eines Dämm- und/oder Brandschutzstoffes einmünden.

Seit einiger Zeit ist bekannt, daß Asbest gesundheitsschädlich ist und daher im Bauwesen, vor allem für geschlossene Innenräume vermieden werden soll. Andererseits sind Asbest enthaltende Baustoffe brandbeständig, was den vielschichtigen Einsatz in Form von festen Bauelementen sowie in Form flüssiger Grundstoffe (Materialien), die gegossen oder gespritzt wurden, verständlich macht. Zusätzlich ist Asbest ein schlechter Wärmeleiter, wodurch eine gewisse Wärmedämmung gegeben war.

Infolge der Erkenntnis der Gesundheitsschädlichkeit von Asbest wurden Ersatzstoffe gesucht, die vor allem ähnlich gute Brandbeständigkeit zeigen. Solche Stoffe mit ähnlich guten Brandschutzeigenschaften sind z.B. Vermiculite und Perlite, die zusätzlich hautfreundlich sind und bei ihrer Handhabung keinen besonderen Schutz erfordern und darüber hinaus auch gute Schall- und Wärmedämmung bieten. Für Dämmungen wird z.B. auch Steinwolle und dgl. eingesetzt, die bei der Verarbeitung auch nur geringe Schutzmaßnahmen erfordert.

Trotz intensiven Versuchens ist es bisher nicht gelungen eine Dämm - und/oder Brandschutzmasse mit den vorgenannten Materialien herzustellen, die monolithisch auf eine glatte Oberfläche ohne Haftgrund und ohne mechanische Befestigungsmittel, z.B. als Spritzverputz, aufgebracht werden kann.

Es sind Verfahren und Vorrichtungen, z.B. aus der US-PS 3 740 260, bekannt, bei denen einer Spritzpistole getrennt flüssiges Beschichtungsmaterial, fasriger Dämmstoff und Druckluft zugeführt werden, um diese Komponenten knapp vor dem Auftragen zu vermischen. Bei dem zuvor genannten Dämm- und/oder Brandschutzstoffen findet auf diese Weise, vor allem wegen dem geringen spezifischen Gewicht, jedoch keine zufriedenstellende Durchmischung statt.

Aufgabe der Erfindung ist es, ein Verfahren zu finden und eine Vorrichtung zu schaffen, um eine Dämm- und/oder Brandschutzmasse monolithisch auf eine Fläche aufbringen zu können, wobei eine vollständige Durchmischung gesichert ist.

Diese Aufgabe wird dadurch gelöst, daß bei einem Verfahren der eingangs genannten Art in einem Förderkanal durch ein Fördergebläse ein bewegtes Luftvolumen erzeugt wird, in das ein Dämm- und/oder Brandschutzstoff und Härter eingebracht werden, die mit dem Luftvolumen in die mit dem Förderkanal verbundene Spritzpistole gelangen. Die so erzeugte Dämm- und/oder Brandschutzmasse läßt sich monolithisch und dauerhaft auf eine Fläche aufbringen, und behält die den Dämm- und/oder Brandschutz stoffen spezifischen Eigenschaften.

Insbesondere wird zuerst der Damm- und/oder Brandschutzstoff und danach getrennt vorzugsweise pulverförmiger Härter in das Luftvolumen eingebracht.

Besonders geeignet ist das erfindungsgmäße Verfahren für Dämm- und/oder Brandschutzstoffe, die ein geringeres spezifisches Gewicht haben als das Bindemittel, da der relativ leichte Dämm- und/oder Brandschutzstoff ohne Probleme in dem Luftvolumen transportiert werden kann und später das relativ schwere Bindemittel oder der relativ schweren Kleber zugesetzt wird.

Geeignete Dämm- und/oder Brandschutzstoffe sind Vermiculite, Perlite oder Steinwolle und dgl..

Als Bindemittel kann ein Kleber, insbesondere ein Brandchutzkleber verwendet werden.

Am Beginn des Verfahrens wird das Einschalten des Fördergebläses, der Beginn der Zufuhr von Dämm- und/oder Brandschutzstoff, von Härter und von Bindemittel oder Kleber vorzugsweise durch eine Steuereinheit gemäß des jeweiligen spezifischen Gewichts und des jeweiligen Förderweges verzögert. Die Verzögerung der Zufuhr der einzelnen Komponenten, gleicht die aufgrund der unterschiedlichen spezifischen Gewichte unterschiedlichen Beschleunigungszeiten und die unterschiedlichen Entfernungen der Zufuhrstellen zur Ausgangsdüse der Spritzpistole aus. Alle Komponenten haben nach ihrer Beschleunigungsphase die gleiche Geschwindigkeit, nämlich die des Luftvolumens, wodurch ein gleichmäßiger Transport der Komponenten erreicht wird.

Die erfindungsgemäße Vorrichtung ist dadurch gekennzeichnet, daß in einer Vorrichtung der eingangs genannten Art ein Fördergebläse mit seiner Ansaugseite an ein Ende eines Förderkanals angeschlossen ist, in den mindestens eine Abgabevorrichtung für den Dämm- und/oder Brandschutzstoff und für Härter einmündet und daß das Fördergebläse an seiner Abgabeseite einen Anschluß für den Schlauch zur Zufuhr des mit dem Härter vermischten Dämm- und/oder Brandschutzstoffes zur Spritzpistole aufweist. Der Dämm- und/oder Brandschutzstoff und der Härter werden dabei nicht durch den Förderkanal geblasen, was bei manchen leichten Stoffen aufgrund ihrer spezifischen Gewichte unmöglich bzw. schwierig wäre, sondern sie werden mit dem bewegten Luftvolumen angesaugt.

Der Förderkanal weist an seinem anderen Ende vorzugsweise eine Regelklappe auf, mit der die Luftmenge im Förderkanal gesteuert werden kann.

In den Förderkanal münden vorzugsweise je eine Abgabevorrichtung für den Dämm- und/oder Brandschutzstoff und den Härter. Durch die getrennte Zugabe kann jederzeit das Mischungsverhältnis geändert werden. Die dosierte Abgabe kann z.B. bei der Abgabevorrichtung für den Härter durch eine motorgetriebene Schnecke und bei der Abgabevorrichtung für den Dämm- und/oder Brandschutzstoff über ein Druckluftventil erfolgen.

Zur Steuerung dieser Abgabevorrichtungen für den Dämm- und/oder Brandschutzstoff und den Härter und der Abgabevorrichtung für das Bindemittel oder den Kleber, sowie der Zufuhr von Druckmittel und des Fördergebläses ist eine elektronische steuervorrichtung vorgesehen. Damit ist bei vorgewählter Fördermenge und vorgewähltem Mischungsverhältnis eine einfache Bedienung der Vorrichtung bei gleichbleibendem Arbeitsergebnis gegeben.

Weitere Details des Verfahrens und der Vorrichtung ergeben sich aus der nun folgenden Beschreibung einer Ausführungsvariante der erfin-dungsgemäßen Vorrichtung. Dabei stellt Fig.1 die Vorrichtung in einer Seitenansicht und Fig.2 die Spritzpistole dar.

Wie man in Fig.1 sieht ist ein Fördergebläse 2 mit einem Ende eines Förderkanals 1 einerseits und einem Anschluß 12 andererseits verbunden. Der Förderkanal 1 weist an seinem anderen Ende eine Regelklappe 16 auf. Zwischen der Regelklappe 16 und dem Fördergebläse 2 münden jeweils eine Abgabevorrichtung 10, 11 für einen Dämm-und/oder Brandschutzstoff 3 und Härter 4. Die Abgabe des Dämm- und/oder Brandschutzstoffes 3 wird durch ein Druckluftventil 17 und die Abgabe des Härters 4 durch eine mittels Motor 18 getriebene Schnecke geregelt. Vom Anschluß 12 führt ein Schlauch 13 zu der in Fig.2 dargestellten Spritzpistole 5, in welche über einen Schlauch 14 Druckluft 7 von einer Druckluftabgabevorrichtung 15 einerseits und über eine Leitung 20 und ein Ventil 19 Bindemittel oder Kleber 8 andereseits eingebracht werden.

Bei Arbeitsbeginn bewirkt ein Einschalten der Vorrichtung über die Steuereinheit 9 das Starten des Fördergebläses 2. Sobald ein bewegtes Luftvolumen aufgebaut ist, wird von der Steuereinrichtung 9 die Abgabevorrichtung 10 aktiviert und eine konstantbleibende Menge an Dämm- und/oder Brandschutzstoff 3 in das Luftvolumen eingebracht, dann wird mit etwas Zeitverzögerung die Abgabevorrichtung 11 aktiviert und eine konstantbleibende Menge Härter 4 ebenfalls in das Gemisch aus Luft und Dämm- und/oder Brandschutzstoff eingebracht. Das Fördergebläse 2 saugt das Luftvolumen mit dem Dämm- und/oder Brandschutzstoff 3 und dem Härter 4 an und transportiert es zur Spritzpistole 5. Dort wird wiederum etwas später Bindemittel oder Kleber 8 beigemengt. Aufgrund der verschiedenen spezifischen Gewichte von Damm- und/oder Brandschutzstoff 3, Härter 4 und Bindemittel oder Kleber 8 haben diese einzelnen Komponenten verschiedene Beschleunigungszeiten in dem Luftvolumen, diese werden durch die elektronische Steuerung ausgeglichen. Die zeitlichen Verzögerungen beim Einschalten der jeweiligen Abgabevorrichtungen bei Arbeitsbeginn, bewirken, daß das aus dem düsenförmigen Austritt 6 mit dem gasförmigen Druckmittel ausgespritzte Gemisch von Beginn an das vorgewählte Mischungsverhältnis aufweist, d.h. von Beginn an verarbeitungsfähig ist. Beim Abschalten der Vorrichtung steuert die Steuereinrichtung 9 die Abschaltung der einzelnen Abgabevorrichtungen und des Fördergebläses in umgekehrter Reihenfolge, sodaß auch am Arbeitsende keine unbrauchbaren Verlustmengen entstehen.

Z.B. wurde bei entsprechenden Versuchen für die Herstellung der Prüfflächen für die Prüfprogramme lt. Ö-Norm B 3800 und Ö-Norm S 5104 Vermiculite mit einer Korngröße von 3 bis 6 mm, pulverförmoger Härter und der lösungsmittelfreie Burian-Stahl-Brandschutzkleber der Firma Burian Ges.m.b.H. & Co.KG verwendet.

Die Versuche zeigten, daß die aus den obengenannten Materialien nach dem erfindungsgemäßen Verfahren hergestellte Dämm- und Brandschutzmasse brandbeständig entsprechend der Brandwiderstandsklasse F90, hochbrandhemmend entsprechend der Brandwiderstandsklasse F60, mit geringer Qualmbildung (Qualmbildungsklasse Q1) und kleiner Tropfenbildung (Tropfenbildungsklasse Tr1) ist, sowie eine gute schallschluckende Wirkung besitzt.

Bei weiteren Versuchen mit dieser Dämm-und Brandschutzmasse wurden neben den guten Brandschutzeigenschaften und den guten schall- und Lärmschutzeigenschaften auch die Eignung als Warme- oder Kälteisolierung festgestellt.

## Patentansprüche

1. Verfahren zum monolithischen Aufbringen einer Dämm- und/oder Brandschutzmasse auf eine Fläche mittels einer Spritzpistole (5), in der knapp vor dem düsenförmigen Austritt (6) gasförmiges Druckmittel (7) und Bindemittel oder Kleber (8) eingebracht werden, dadurch gekennzeichnet, daß in einem Förderkanal (1) durch ein Fördergebläse (2) ein bewegtes Luftvolumen erzeugt wird, in das ein Dämm- und/oder Brandschutzstoff und Härter (4) eingebracht werden, die mit dem Luftvolumen in die mit dem Förderkanal (1) verbundene Spritzpistole (5) gelangen.

2. Verfahren nach Anspruch 1, dadurch gekennzeichnet, daß der Dämm- und/oder Brandschutzstoff (3) und der Härter (4) getrennt von einander in das Luftvolumen eingebracht werden.

3. Verfahren nach Anspruch 2, dadurch gekennzeichnet, daß der Dämm- und/oder Brandschutzstoff (3) vor dem Härter (4) in das Luftvolumen eingebracht wird.

4. Verfahren nach einem der vorhergehenden Ansprüche, dadurch gekennzeichnet, daß der Härter (4) pulverförmig ist.

5. Verfahren nach einem der vorhergehenden Ansprüche, dadurch gekennzeichnet, daß der Dämm- und/oder Brandschutzstoff (3) ein geringeres spezifisches Gewicht als das Bindemittel oder der Kleber (8) hat.

6. Verfahren nach einem der vorhergehenden Ansprüche, dadurch gekennzeichnet, daß der Dämm- und/oder Brandschutzstoff Vermiculite, Perlite oder Steinwolle odgl. ist.

7. Verfahren nach einem der vorhergehenden Ansprüche, dadurch gekennzeichnet, daß das gasförmige Druckmittel (7) Druckluft ist.

8. Verfahren nach einem der vorhergehenden Ansprüche, dadurch gekennzeichnet, daß der Kleber (8) ein Brandschutzkleber ist.

9. Verfahren nach einem der vorhergehenden Ansprüche, dadurch gekennzeichnet, daß durch eine elektronische Steuereinheit (9) am Beginn des Verfahrens nach dem Einschalten des Fördergebläses (2), der Beginn der Zufuhr von Dämm- und/oder Brandschutzstoff (3), von Härter (4) und von Bindemittel oder Kleber (8) zeitlich gemäß des jeweiligen spezifischen Gewichts und des jeweiligen Förderweges verzögert ist.

10. Vorrichtung zur Durchführung des Verfahrens nach einem der Ansprüche 1 bis 9 mit einer Spritzpistole (5), in die ein Schlauch (14) für die Zufuhr von gasförmigem Druckmittel (7), eine Zuleitung (20) für Bindemittel oder Kleber (8) sowie ein Schlauch (13) für die Zufuhr eines Dämm- und/oder Brandschutzstoffes (3) einmünden, dadurch gekennzeichnet, daß ein Fördergebläse (2) mit seiner Ansaugseite an ein Ende eines Förderkanals (1) angeschlossen ist, in den mindestens eine Abgabevorrichtung (10) für den Dämm- und/oder Brandschutzstoff (3) und für Härter (4) einmündet und daß das Fördergebläse (2) an seiner Abgabeseite einen Anschluß (12) für den Schlauch (13) zur Zufuhr des mit dem Härter (4) vermischten Dämm- und/oder Brandschutzstoffes (3) zur Spritzpistole (5) aufweist.

11. Vorrichtung nach Anspruch 10, dadurch gekennzeichnet, daß der Förderkanal (1) an seinem anderen Ende eine Regelklappe (16) aufweist.

12. Vorrichtung nach einem der Ansprüche 10 oder 11, dadurch gekennzeichnet, daß in den Förderkanal (1) je eine Abgabevorrichtung (10,11) für Dämm- und/oder Brandschutzstoff (3) und für Härter (4) mündet.

13. Vorrichtung nach einem der Ansprüche 10 bis 12, dadurch gekennzeichnet, daß zur Steuerung des Fördergebläses (2), der Druckmittelzufuhr, sowie der Abgabevorrichtungen (10,11) für den Dämm- und/oder Brandschutzstoff (3), den Härter (4) und das Bindemittel oder den Kleber (8) eine elektronische Steuervorrichtung (9) vorgesehen ist.

14. Vorrichtung nach einem der Ansprüche 10 bis 13, dadurch gekennzeichnet, daß zur Dosierung des Härters (4) eine motorgetriebene Schnecke vorgesehen ist.

15. Vorrichtung nach einem der Ansprüche 10 bis 14, dadurch gekennzeichnet, daß zur Dosierung des Dämm- und/oder Brandschutzstoffes (3) ein Druckluftventil (17) vorgesehen ist.

## Claims

1. Method of applying an insulating and/or fireproofing compound monolithically onto a surface by means of a spray pistol (5), in which just upstream of the nozzlelike outlet (6) a gaseous pressure medium (7) and binding agent or adhesive (8) are introduced, characterized in that in a feed channel (1) a pneumatic conveyor (2) generates a moving air volume, into which are introduced an insulating and/or fireproofing material and a hardening agent (4) which pass with the air volume into the spray pistol (5), which is connected to the feed channel (1).

2. Method according to claim 1, characterized in that the insulating and/or fireproofing material (3) and the hardening agent (4) are introduced into the air volume separately from one another.

3. Method according to claim 2, characterized in that the insulating and/or fireproofing material (3) is introduced prior to the hardening agent (4) into the air volume.

4. Method according to one of the preceding claims, characterized in that the hardening agent (4) is in powder form.

5. Method according to one of the preceding claims, characterized in that the insulating and/or fireproofing material (3) has a lower specific weight than the binding agent or the adhesive (8).

6. Method according to one of the preceding claims, characterized in that the insulating and/or fireproofing material is vermiculite, perlite or rock wool or the like.

7. Method according to one of the preceding claims, characterized in that the gaseous pressure medium (7) is compressed air.

8. Method according to one of the preceding claims, characterized in that the adhesive (8) is a fire protection adhesive.

9. Method according to one of the preceding claims, characterized in that at the start of the method, after switching on of the pneumatic conveyor (2), the start of the supply of insulating and/or fireproofing material (3), of hardening agent (4) and of binding agent or adhesive (8) is in each case delayed by an electronic control unit (9) in accordance with the specific weight and feed distance.

10. Device for effecting the method according to one of claims 1 to 9, having a spray pistol (5), into which a tube (14) for supplying a gaseous pressure medium (7), a supply line (20) for binding agent or adhesive (8) and a tube (13) for supplying an insulating and/or fireproofing material (3) open out, characterized in that a pneumatic conveyor (2) is connected by its intake side to one end of a feed channel (1), into which at least one delivery device (10) for the insulating and/or fireproofing material (3) and for a hardening agent (4) opens and that the pneumatic conveyor (2) at its delivery side has a connection (12) for the tube (13) for supplying the insulating and/or fireproofing material (3) mixed with the hardening agent (4) to the spray pistol (5).

11. Device according to claim 10, characterized in that the feed channel (1) at its other end has a control flap (16).

12. Device according to one of claims 10 or 11, characterized in that opening into the feed channel (1) is one delivery device (10, 11) each for insulating and/or fireproofing material (3) and for hardening agent (4).

13. Device according to one of claims 10 to 12, characterized in that an electronic control unit (9) is provided for controlling the pneumatic conveyor (2), the pressure medium supply, the delivery devices (10, 11) for the insulating and/or fireproofing material (3), the hardening agent (4) and the binding agent or adhesive (8).

14. Device according to one of claims 10 to 13, characterized in that a motor-driven worm is provided for metering the hardening agent (4).

15. Device according to one of claims 10 to 14, characterized in that a pneumatic valve (17) is provided for metering the insulating and/or fireproofing material (3).

## Revendications

1. Procédé pour le dépôt monolithique d'une matière isolante et/ou ignifuge sur une surface au moyen d'un pistolet pulvérisateur (5), où l'on introduit peu avant la sortie en forme de buse (6) un moyen de pression gazeux (7) et des liants ou des colles (8), caractérisé en ce qu'il est produit dans un canal transporteur (1) par une soufflerie de transport (2) en volume d'air mobile dans lequel on introduit une matière isolante et/ou ignifuge et des durcisseurs (4) qui arrivent avec le volume d'air dans le pistolet pulvérisateur (5) relié au canal de transport (1).

2. Procédé selon la revendication 1, caractérisé en ce que la matière isolante et/ou ignifuge (3) et le durcisseur (4) sont introduits séparément les uns des autres dans le volume d'air.

3. Procédé selon la revendication 2, caractérisé en ce que la matière isolante et/ou ignifuge (3) est introduite avant le durcisseur (4) dans le volume d'air.

4. Procédé selon l'une des revendications précédentes, caractérisé en ce que le durcisseur (4) est pulvérulant.

5. Procédé selon l'une des revendications précédentes, caractérisé en ce que la matière isolante et/ou ignifuge (3) a un poids spécifique plus bas que le liant ou la colle (8).

6. Procédé selon l'une des revendications précédentes, caractérisé en ce que la matière isolante et/ou ignifuge est de la vermiculite, de la perlite ou de la laine minérale.

7. Procédé selon l'une des revendications précédentes, caractérisé en ce que le moyen de pression gazeux (7) est de l'air sous pression.

8. Procédé selon l'une des revendications précédentes, caractérisé en ce que la colle (8) est une colle ignifuge.

9. Procédé selon l'une des revendications précédentes, caractérisé en ce qu'une unité de commande électronique (9), au début du procédé après la mise en marche de la soufflerie de transport (2), retarde le début de l'amenée de matières isolantes et/ou ignifuges (3), du durcisseur (4) et du liant ou de la colle (8) dans le temps en fonction du poids spécifique respectif et du trajet de transport respectif.

10. Dispositif pour la mise en oeuvre du procédé selon l'une des revendications 1 à 9, avec un pistolet pulvérisateur (5) dans lequel débouche un tuyau (14) pour l'amenée d'un moyen de pression gazeux (7), une conduite (20) pour le liant ou la colle (8) ainsi qu'un tuyau (13) pour l'amenée d'une matière isolante et/ou ignifuge (3), caractérisé en ce qu'une soufflerie de transport (2) est raccordée avec son côté d'aspiration à une extrémité d'un canal convoyeur (1) dans lequel débouche au moins un dispositif d'émission (10) pour la matière isolante et/ou ignifuge (3) et pour le durcisseur (4), et en ce que la soufflerie de transport (2) présente à son côté d'émission un raccordement (12) pour le tuyau (13) pour l'amenée de la matière isolante et/ou ignifuge (3) mélangée avec le durcisseur (4) au pistolet pulvérisateur (5).

11. Dispositif selon la revendication 10, caractérisé en ce que le canal convoyeur (1) présente à son autre extrémité un volet régulateur (16).

12. Dispositif selon l'une des revendications 10 ou 11, caractérisé en ce que respectivement un dispositif d'émission (10, 11) pour la matière isolante et/ou ignifuge (3) et pour le durcisseur (4) débouche dans le canal convoyeur (1).

13. Dispositif selon l'une des revendications 10 à 12, caractérisé en ce qu'il est prévu pour la commande de la soufflerie de transport (2), de l'amenée du milieu sous pression ainsi que des dispositifs d'émission (10, 11) pour la matière isolante et/ou ignifuge (3), le durcisseur (4) et le liant ou la colle (8) un dispositif de commande électronique (9).

14. Dispositif selon l'une des revendications 10 à 13, caractérisé en ce qu'il est prévu pour le dosage du durcisseur (4) une vis sans fin entraînée par moteur.

15. Dispositif selon l'une des revendications 10 à 14, caractérisé en ce qu'il est prévu pour le dosage de la matière isolante et/ou ignifuge (3) une valve pneumatique (17).
